# EUROPÄISCHE PATENTSCHRIFT

(11) **EP 1 118 704 B1**
(45) Veröffentlichungstag und Bekanntmachung des Hinweises auf die Patenterteilung: **02.07.2003**
(21) Anmeldenummer: 01105712.2
(22) Anmeldetag: 31.10.1997
(51) Int. Cl.: D06F 37/04

(54) **Trommelwaschmaschine**
Drum washing machine
Machine à laver à tambour

(30) Priorität: 02.11.1996 DE 19645273
(43) Veröffentlichungstag der Anmeldung: 25.07.2001
(62) Teilanmeldung aus: 97950062.6
(73) Patentinhaber: Miele & Cie. GmbH & Co., D-33332 Gütersloh (DE)
(72) Erfinder: Augustin, Siegfried, 33647 Bielefeld (DE); Hellhake, Wolfgang, 59555 Lippstadt (DE)

(56) Entgegenhaltungen:
- DE-A- 1 410 985
- DE-A- 2 557 215
- DE-A- 2 826 506
- DE-A- 4 437 986
- DE-A- 4 445 669
- US-A- 2 591 143
- US-A- 2 904 982

## Beschreibung

Die Erfindung betrifft eine Waschmaschine oder einen Waschtrockner mit einer in einem Laugenbehälter horizontal oder geneigt und drehbar gelagerten Trommel mit einem Mantel und zwei Deckflächen, wobei der Mantel oder eine der Deckflächen mit einer Entnahmeöffnung ausgestattet ist, und wobei der Mantel ganz oder teilweise aus einem Blech gefertigt ist, welches mit einer zum Trommelinneren gerichteten Wölbstruktur versehenen ist.

Trommeln von Waschautomaten oder Waschtrocknern bestehen in der Regel aus Blechkonstruktionen. Wegen der hohen Schleuderdrehzahlen bis zu 1600 Upm werden an die Trommelkonstruktion große Anforderungen bezüglich Festigkeit, Formhaltigkeit und Steifigkeit gestellt. Aus der DE 44 37 986 A1 und aus der DE-OS 25 57 215 ist es bekannt, das Blech, aus dem die Trommel gefertigt wird, zur Erhöhung seiner Festigkeit mit Wölbstrukturen zu versehen.

Bei Waschmaschinen ist es weiterhin üblich, den Trommelmantel und evtl. auch die Deckflächen mit Löchern zu versehen, damit ein Laugenaustausch zwischen Wäsche und Laugenbehälter gewährleistet ist. Diese Löcher besitzen bei heute üblichen Waschmaschinen Durchmesser in der Größenordnung von 3,5 mm. Dabei werden im Fertigungsprozess der Trommel zunächst Löcher mit einem Durchmesser von ca. 2,5 mm in ein Blechcoil eingestanzt und anschließend durch einen Prägevorgang, das sogenannte Durchstellen, trichterförmig vertieft und auf 3,5 mm geweitet. Beim Formen und Verschweißen eines zugeschnittenen Coilteils zu einem zylindrischen Mantel wird die Vertiefung der Löcher nach außen gerichtet. Dies geschieht zu dem Zweck, dass am Lochrand evtl. vorhandene Grate nicht ins Trommelinnere ragen und so der Kontakt der Wäsche zu diesen Graten vermieden wird. Das Durchstellen und die damit verbundene Strukturierung der Trommelinnenseite ergibt den Effekt, dass einerseits der Anteil der ebenen Oberfläche an der gesamten Mantelfläche verringert und andererseits das in die Trommel einfallende Licht diffus gespiegelt wird. Hierdurch wird zum einen der Eindruck von Solidität und Glanz, also hochwertigem Material vermittelt, außerdem fallen Kratzer oder Verunreinigungen weniger auf.

Aus der DE-44 45669 ist eine waschmaschine bekannt, deren zylindrischer Mantel eine Vielzahl von Löchern aufweist und bei der muldenartige Ausprägungen bzw. Erhebungen zwischen den Löchern vorgesehen sind.

Aus der US-A.2,591,143 ist eine Waschmaschine bekannt, deren Trommel eine Wölbung in Form einer sich über die gesamte Länge des Trommelmantels erstreckenden Riffelung ausgebildet ist. Dabei ist die Trommellochung in den nach außen gerichteten Vertiefungen angeordnet. Dies führt dazu, dass in den ebenen Bereichen zwischen den Löchern Restwasser stehen bleibt und die Entwässerung verschlechtert. Außerdem wird durch eine solche Trommelstruktur die Wäsche sehr stark gerieben und hierdurch beschädigt.

Bei den vorgenannten Trommeln hat es sich als nachteilig erwiesen, dass die relativ großen Löcher bei Textilien zur Noppenbildung, zu Wäscheschäden und zum Durchtritt von Fäden und Fremdkörpern führen. Es wurde deshalb bereits vorgeschlagen, den Lochdurchmesser zu verringern (DE-OS 14 10 985) und/oder die Lochung auf Teilbereiche des Mantels zu begrenzen (DE 28 26 506 A1).

Will man durchgestellte Löcher mit einem Durchmesser von 2 mm erreichen, so dürfen die Stanzwerkzeuge eine maximale Stärke von ca. 1,2 mm aufweisen. Dies würde bei den für Waschmaschinentrommeln verwendeten Blechstärken schnell zum Abbrechen der Werkzeuge führen. Aus diesem Grund ist es in einem automatisierten Fertigungsprozess nicht möglich, Waschmaschinentrommeln mit durchgestellten Löchern von 2 mm Durchmesser zu erzeugen.

Trommeln mit Lochdurchmessern um 2 mm, bei denen auf das Durchstellen verzichtet wird, besitzen deshalb eine relativ glatte Oberfläche, welcher die zuvor geschilderten optischen Eigenschaften fehlen. Das Gleiche gilt für Trommeln mit einer Lochung in Teilbereichen, da hier die ungelochten Mantelbereiche vollkommen glatt sind. Außerdem ist es bei solchen Trommeln nachteilig, dass auf der glatten Oberfläche Restwasser stehen bleibt und die Entwässerung verschlechtert.

Der Erfindung stellt sich somit das Problem, die Trommel einer Waschmaschine derart zu gestalten, dass gleichzeitig gute optische Eigenschaften und eine vollständige Entleerung des Restwassers erreicht werden.

Erfindungsgemäß wird dieses Problem durch eine Trommelwaschmaschine mit den Merkmalen des unabhängigen Patentanspruchs 1 gelöst. Vorteilhafte Ausgestaltungen und Weiterbildungen der Erfindung ergeben sich aus den nachfolgenden abhängigen Ansprüchen.

Die mit der Erfindung erreichbaren Vorteile bestehen neben der Lösung des vorgenannten Problems in einer Erhöhung der Stabilität der Trommel. Hierdurch können die Kosten, die beim Einsatz dicker Bleche oder aufwendiger Umformprozesse (z. B. Expandieren) entstehen, verringert werden. Alternativ dazu kann bei Beibehaltung der Blechstärken der Sicherheitsabstand zwischen Trommel und Laugenbehälter, der beim Schleudem die Berührung von Trommel und Laugenbehälter verhindern soll, verringert werden. Hierdurch reduziert sich das sogenannte Totvolumen zwischen Trommel- und Laugenbehältermantel, d. h. die freie Flotte wird reduziert (geringerer Wasser- und Energieverbrauch) und das Trommelvolumen kann vergrößert werden. Durch die Ausbildung der Wölbstruktur als zum Trommelinneren gerichtete Vielecken und die Anordnung der Löcher in ohne Wölbstruktur ausgebildeten Abschnitten ist die Lochung einfacher auszuführen, da sie nicht der Wölbstruktur angepasst werden muss. Die Löcher können in den an die Deckflächen (Kappe, Boden) angrenzenden Randbereichen oder im Mittelbereich des Mantels angeordnet sein.

Es ist weiterhin vorteilhaft, wenn die Löcher gegenüber denen herkömmlicher Trommelwaschmaschinen in der Anzahl und/oder im Durchmesser verringert sind. Hierdurch wird der Durchtritt von Flusen oder Fäden vermindert, wodurch die Wäsche stärker geschont wird.

Ausführungsbeispiele der Erfindung sind in den Zeichnungen rein schematisch dargestellt und werden nachfolgend näher beschrieben. Es zeigt
- Figur 1: den allgemeinen Aufbau einer Trommelwaschmaschine
- Figur 2: den Längsschnitt durch eine Trommel (3)
- Figur 3: schematisch die Gestaltung der Wölbstruktur und der Lochung in einem Bereich des Trommelmantels (3.1)

Die erfindungsgemäß ausgebildete Trommelwaschmaschine (1) besitzt einen Laugenbehälter (2), in dem eine Trommel (3) zur Aufnahme von Wäsche (4) drehbar gelagert ist. Der Antrieb der Trommel (3) erfolgt durch einen Motor (13) über einen Keilriemen (13.1). Der Laugenbehälter (2) ist an Federn (5) schwingbeweglich im Gehäuse (6) aufgehängt und wird zur Dämpfung dieser Schwingungen im unteren Bereich durch Stoßdämpfer (7) gegenüber dem Gehäuseboden (8) abgestützt.

Die zur Durchführung eines Waschprogramms benötigten Wasch-/Weichspülmittel werden dem Laugenbehälter (2) über eine Waschmitteleinspülkammer (9) mit angeschlossenem Verbindungsschlauch (10) zugeführt. Hierzu können die gewünschten Substanzen vom Benutzer in entsprechende Fächer (11) einer Waschmittelschublade (12) eingefüllt werden. Über einen in den Zeichnungen nicht dargestellten Wasserzulauf wird der gesamte Fachinhalt zu Beginn des jeweiligen Programmteils in den Laugenbehälter (2) eingespült.

Zur Steuerung der verschiedenen Waschprogramme ist eine Mikroprozessor-Steuerung (MC) vorgesehen, die über Signalleitungen (14) mit verschiedenen Messgebem und den Bedienelementen verbunden ist. Sie gibt zeit- und zustandsabhängige Befehle über Steuerleitungen (15) an verschiedene Aktoren (Motoren, Ventile, Anzeigeelemente ...) weiter.

Die Trommel (3) wird in einem an anderer Stelle genauer beschriebenen automatischen Fertigungsverfahren (nicht dargestellt) hergestellt. Hierzu wird zunächst für den Trommelmantel (3.1) ein Blechstreifen von einem Coil abgeschnitten und durch Stanzen mit der gewünschten Lochung (16) versehen. Anschließend wird der Blechstreifen kreisförmig gebogen und die beiden zueinander weisenden Kanten verschweißt. Der so entstandene Zylinder wird durch bekannte Expandierverfahren mit formgebenden und stabilisierenden Konturen versehen. Anschließend wird durch ein aus der DE-OS 25 57 215 bekanntes Verfahren eine Wölbstruktur auf den Mantel gebracht. Danach erfolgt die Montage des Bodens (3.2) und der Kappe (3.3).

Figur 3 zeigt einen Ausschnitt aus dem Trommelmantel (3.1) mit dem prinzipiellen Aufbau der Wölbstruktur und der erfindungsgemäßen Anordnung der Löcher (16):

Der Mantel (3.1) ist in Abschnitten mit nach innen gewölbten Vielecken, vorzugsweise Sechsecken (17), versehen.

Die Anordnung der Löcher (16) wird bestimmt durch die Forderung nach raschem, rückstandsfreien Wasserablauf und gutem Textilentwässerungsgrad beim Schleudem mit Pumpen oder ausschließlichem Abpumpen, einer optimalen Wäscheschonung, geringer Fremdkörperempfindlichkeit und einer guten Optik.

Lochreihen sind an den vorderen und hinteren Rändern (3.5) des Trommelmantels (3.1), die nicht gewölbt sind, angeordnet. Zusätzlich oder alternativ dazu sind weitere begrenzte, unstrukturierte Zonen (3.6) mit Löchern (16) möglich, beispielsweise wie in Figur 3 dargestellt, in der Mitte des Trommelmantels (3.1). Dabei können die wölbstrukturierten Bereiche vollkommen ungelocht sein, so dass die Struktur nur zur Festigung der Trommel (3) dient, es kann aber auch die weiter oben beschriebene Lochung (16) in den bevorzugten Stellen innerhalb der Wölbstruktur, z. B. den Eckpunkten (20) der Vielecke (17), vorgenommen werden.

Der Durchmesser der Trommel (3) kann bei entsprechender Materialstärke und gleichbleibendem Laugenbehälterdurchmesser um bis zu 10 mm vergrößert werden, sofern dem nicht eine Wassermantelbildung beim Schleudern entgegensteht. Hierdurch kann der geringste Abstand zwischen Trommelmantel (3.1) und Laugenbehältermantel nur ca. 5 mm betragen.

Es können Trommelmäntel (3.1) als Zylinder mit der Wölbstruktur versehen werden und vorher oder nachher einem weiteren Umformprozess (z. B. Expandieren) unterworfen werden. Genauso ist es möglich, mit Wölbstrukturen versehene fertige Platinen oder Coilmaterial (s. DE 44 37 986 A1) zu verarbeiten oder Platinen oder Coilmaterial in einem kontinuierlichen Fertigungsprozess mit den Wölbstrukturen zu versehen, vorher oder nachher zu lochen und weiteren Umformprozessen (z. b. Rollforming, Prägen, Pressen usw.) zu unterziehen, sowie zu einem Zylinder zu formen.

Die Überlegungen können sinngemäß auch auf den Boden und die Kappe übertragen werden.

## Patentansprüche

1. Waschmaschine oder Waschtrockner mit einer in einem Laugenbehälter (2) horizontal oder geneigt und drehbar gelagerten Trommel (3) mit einem Mantel (3.1) und zwei Deckflächen (3.2, 3.3), wobei der Mantel (3.1) oder eine der Deckflächen (3.2, 3.3) mit einer Entnahmeöffnung ausgestattet ist, und wobei der Mantel mindestens teilweise aus einem Blech gefertigt ist, welches mindestens teilweise mit einer zum Trommelinneren gerichteten Wölbstruktur versehenen ist,
**dadurch gekennzeichnet,**
**dass** die Wölbstruktur aus zum Trommelinneren gerichteten Vielecken (17) besteht und
**dass** Löcher (16) in ohne Wölbstruktur ausgebildeten Abschnitten (3.5; 3.6) des Mantels (3.1) angeordnet sind.

2. Trommelwaschmaschine (1) nach Anspruch 1,
**dadurch gekennzeichnet,**
**dass** die Löcher (16) in mindestens einem an die Deckfläche angrenzenden ungewölbten Abschnitt (3.5) des Mantels (3.1) angeordnet sind.

3. Trommelwaschmaschine (1) Anspruch 2,
**dadurch gekennzeichnet,**
**dass** die Löcher (16) in einem ungewölbten Mittelbereich (3.6) des Mantels (3.1) angeordnet sind.

4. Trommelwaschmaschine nach mindestens einem der Ansprüche 1 bis 3,
**dadurch gekennzeichnet,**
**dass** die Löcher (16) einen Durchmesser (d) von ca. 2 mm besitzen.

5. Trommelwaschmaschine (1) nach Anspruch 4,
**dadurch gekennzeichnet,**
**dass** der geringste Abstand zwischen Trommelmantel (3.1) und Laugenbehältermantel ca. 5 mm beträgt.

## Claims

1. Washing machine or washer-drier, having a drum (3), which is mounted in a washing liquid container (2) in a horizontal or inclined and rotatable manner, said drum being provided with a casing (3.1) and two top surfaces (3.2, 3.3), the casing (3.1) or one of the top surfaces (3.2, 3.3) being provided with a discharge aperture, and the casing being produced, at least partially, from a metal sheet which is provided, at least partially, with a curved structure orientated towards the drum interior, **characterised in that** the curved structure comprises polygons (17), which are orientated towards the drum interior, and **in that** holes (16) are disposed in portions (3.5; 3.6) of the casing (3.1) which do not have a curved structure.

2. Drum-type washing machine (1) according to claim 1, **characterised in that** the holes (16) are disposed in at least one non-curved portion (3.5) of the casing (3.1), which portion abuts against the top surface.

3. Drum-type washing machine (1) according to claim 2, **characterised in that** the holes (16) are disposed in a non-curved central region (3.6) of the casing (3.1).

4. Drum-type washing machine according to at least one of claims 1 to 3, **characterised in that** the holes (16) have a diameter (d) of approx. 2 mm.

5. Drum-type washing machine (1) according to claim 4, **characterised in that** the shortest spacing between the drum casing (3.1) and washing liquid container casing is approx. 5 mm.

## Revendications

1. Lave-linge ou séche-linge comprenant un tambour (3) monté horizontalement ou de façon inclinée et de manière rotative dans une cuve de lessive (2), lequel tambour comprend une surface latérale ou enveloppe (3.1) et deux surfaces d'extrémité (3.2, 3.3), sachant que la surface latérale ou enveloppe (3.1) ou l'une des surfaces d'extrémité (3.2, 3.3) est dotée d'une ouverture de retrait et que la surface latérale ou enveloppe est au moins en partie fabriquée à partir d'une tôle qui est au moins en partie munie d'une structure bombée dirigée vers l'intérieur du tambour, **caractérisé en ce que** la structure bombée est composée de polygones (17) dirigés vers l'intérieur du tambour, et **en ce que** des trous (16) sont ménagés dans des segments sans structure bombée (3.5 ; 3.6) de la surface latérale ou enveloppe (3.1).

2. Lave-linge à tambour (1) selon la revendication 1, **caractérisé en ce que** les trous (16) sont disposés dans au moins un segment non bombé (3.5) de la surface latérale ou enveloppe (3.1) qui est adjacent à la surface d'extrémité.

3. Lave-linge à tambour (1) selon la revendication 2, **caractérisé en ce que** les trous (16) sont réalisés dans une zone centrale non bombée (3.6) de la surface latérale ou enveloppe (3.1).

4. Lave-linge à tambour selon au moins l'une des revendications 1 à 3, **caractérisé en ce que** les trous (16) ont un diamètre (d) d'environ 2 mm.

5. Lave-linge à tambour (1) selon la revendication 4, **caractérisé en ce que** l'écart minimal entre la surface latérale ou enveloppe (3.1) du tambour et la surface latérale ou enveloppe de la cuve de lessive s'élève à environ 5 mm.
